# EUROPÄISCHE PATENTSCHRIFT

(11) **EP 1 179 496 B1**
(45) Veröffentlichungstag und Bekanntmachung des Hinweises auf die Patenterteilung: **21.06.2006**
(21) Anmeldenummer: 01108906.7
(22) Anmeldetag: 10.04.2001
(51) Int. Cl.: B65H 3/04, B65H 3/34, B65H 1/24

(54) **Friktionsanleger für Papierstapel oder dgl.**
Friction feeder for paper stack or the like
Dispositif d'alimentation à friction pour pile de papier ou similaire

(30) Priorität: 19.05.2000 DE 20009086 U
(43) Veröffentlichungstag der Anmeldung: 13.02.2002
(73) Patentinhaber: Pfankuch Maschinen GmbH, 22926 Ahrensburg (DE)
(72) Erfinder: Pfankuch, Karl Claus, 22359 Hamburg (DE)
(74) Vertreter: von Raffay, Vincenz

(56) Entgegenhaltungen:
- DE-B- 1 139 513
- DE-C- 4 424 450
- US-A- 3 748 937
- US-A- 3 908 983
- US-A- 5 244 198
- US-A- 6 050 562
- US-A- 6 050 563

## Beschreibung

Die Erfindung betrifft einen Friktionsanleger nach dem Oberbegriff des Anspruches 1. Ein solcher Frinktionsanleger ist z.B. aus US-A-3 908 983 oder US-A-6 050 562 bekannt.

Derartige Friktionsanleger bestehen aus einer Friktionsbaugruppe und einer Förderbaugruppe. Zu der Friktionsbaugruppe gehören der Friktionsförderriemen und die Stützkurve. Zusammen mit einer vorderen Führungskurve leitet die Stützkurve die Papiere oder ähnliche Produkte in den Stapel zur Produktschleuse, die die vereinzelten Papiere in die Förderbaugruppe übergibt. Die Stützkurve nimmt einen Teil des Gewichtes der Papiere auf und vermindert den Druck der Papiere auf den Friktionsförderriemen. Dieses ist für das störungsfreie Arbeiten des Friktionsanlegers wichtig. Kleine Veränderungen bzw. Fehler beim Einstellen der Neigung der Stützkurve können zu Fehlfunktionen führen.

Es ist bereits bekannt, die Neigung und ihren Abstand zu der Ebene des Friktionsförderriemens zu verstellen.

Der Erfindung liegt nun die Aufgabe zugrunde, einen Friktionsanleger der eingangs genannten Art zu schaffen, bei dem die Neigung der Stützkurve reproduzierbar eingestellt werden kann, unabhängig von der Kraft, die auf die Stützkurve wirkt und bei dem eine Feineinstellung möglich ist, ohne daß die Stützkurve am Ende der Einstellung zusätzlich fixiert werden muß.

Diese Aufgabe wird grundsätzlich durch das Kennzeichen des Anspruches 1 gelöst.

Erfindungsgemäß ist ein Kniehebel vorhanden, über den die Stützkurve mit dem selbsthemmenden Getriebe verbunden ist. Das selbsthemmende Getriebe ermöglicht eine Einstellung der Neigung, ohne daß die Gefahr besteht, daß diese Einstellung, wenn sie dann vorgenommen worden ist, wieder verändert wird, beispielsweise durch das Gewicht der Papiere in dem Stapel.

In besonders vorteilhafterweise wird das selbsthemmende Getriebe durch einen Spindeltrieb mit Spindel und Spindelmutter gebildet (Anspruch 2). Dadurch, daß die Steigung des Gewindes der Spindel entsprechend gering ist, wird für die geforderte Selbsthemmung gesorgt.

Weitere vorteilhafte Ausgestaltungen sind Gegenstand der Ansprüche 3 bis 5.

Wenn der Friktionsanleger so ausgebildet ist wie in Anspruch 5 angegeben, dann ist eine weitere Verstellmöglichkeit gegeben, um nicht nur die Neigung der Stützkurve zu verstellen, sondern auch die Höhe der Stützkurve relativ zu dem Papierstapel.

Im folgenden wird die Erfindung unter Hinweis auf die Zeichnung anhand eines Ausführungsbeispieles näher erläutert.

Es zeigt:
- Fig. 1: eine schematische Seitenansicht eines Friktionsanlegers mit den wesentlichen Bauteilen eines solchen Friktionsanlegers;
- Fig. 2: eine perspektivische Ansicht der Stützkurve und des Getriebes zu ihrer Verstellung von vorne;
- Fig. 3: eine der Fig. 2 entsprechende Ansicht, jedoch als Ansicht von hinten; und
- Fig. 4: eine der Fig. 2 entsprechende Ansicht, jedoch teilweise geschnitten.

In Fig. 1 ist ein Friktionsanleger mit seinen wesentlichen Bauteilen dargestellt. Der Papierstapel 19 liegt mit seinem untersten Papier auf einem Friktionsförderriemen 15 auf. An seiner Rückseite wird der Papierstapel durch eine Stützkurve 2 gestützt, die schwenkbar gelagert ist. An der Vorderseite befindet sich eine Führungskurve 18, die zu einer Schleuse 20 zwischen zwei Rollen führt, von denen die Rolle 17 eine Abstreifrolle ist. Diese Teile werden auch als Friktionsbaugruppe bezeichnet. Aus der Schleuse gelangen die vereinzelten Papiere in die Förderbaugruppe, die aus Auswerferrollen 21 und entsprechenden Förderbändern besteht.

In den Fig. 2 bis 4 ist die Stützkurve mit ihrer Lagerung im einzelnen dargestellt. Die eigentliche Stützkurve 2 ist an einem Hebelarm 16 befestigt, der an einem Grundträger 1 bei 4 schwenkbar gelagert ist. An dem Schwenkarm 16 ist ein Kniehebel 6 bei 3 schwenkbar befestigt. Das andere Ende des Kniehebels 6 trägt eine Spindelmutter 5, die schwenkbar an diesem Ende des Kniehebels 6 gelagert und in einem Langloch in dem Grundträger 1 verschiebbar ist. In der Schwenkachse 4 ist eine Spindel 7 gelagert, die die Spindelmutter 5 trägt. Eine Rändelmutter 8 dient der Drehung der Spindel 7.

Der Grundträger 1 ist an dem Maschinengestell durch einen Klemmhalter 9 befestigt, der mit Hilfe eines Klemmhebels 12 festgestellt und gelöst werden kann. Der Klemmhalter 9 ist relativ zu dem Grundträger 1 verstellbar, wobei eine Rändelmutter 10 die entsprechende Stellung fixiert.

Drei Skalen 13,14 und 22 ermöglichen das Feststellen der entsprechenden Position.

Wenn die Neigung der Stützkurve verstellt werden soll, so erfolgt dieses über die Rändelmutter 8, d.h. durch Drehung der Spindel 7. Entsprechend wird die Spindelmutter 5 in Richtung der Spindelachse in dem Langloch des Grundträgers 1 verschoben. Durch die hierdurch bedingte Schwenkbewegung des Kniehebels 6 (Veränderung des Abstandes zwischen 4 und 5), wird der Hebelarm 16 mit der Stützkurve 2 auf- und abgeschwenkt, wobei der Kniehebel 6 um die Schwenkachse 3 schwenkbar ist.

Der gesamte Grundträger 1 kann mit Hilfe des Klemmhalters und seiner Befestigung auf und ab, d.h. in Richtung der Achse der Spindel (7) verstellt werden. Hierzu muß die Rändelmutter 10 gelöst werden.

Die Skala 14 zeigt die Stellung des Grundträgers 1 relativ zu den Maschinengestell an. Die Skala 13 zeigt die Neigung der Stützkurve 2 an.

Der Spindeltrieb ist so ausgelegt und dimensioniert, daß eine leichte und feine Verstellung möglich ist, daß diese Verstellung, d.h. das durch den Spindeltrieb gebildete Getriebe aber selbsthemmend ist, so daß das Gewicht des Papierstapels, das auf der Stützkurve 2 lastet, eine Verstellung nicht herbeiführen kann. Die Verstellung ist nur durch Betätigen der Rändelmutter 8 möglich.

## Patentansprüche

1. Friktionsanleger für Papierstapel oder dgl. mit einem Friktionsförderriemen (15) unterhalb des Papierstapels (19) und einer Stützkurve (2), an der die Papiere in dem Stapel mit Ihrer Rückseite anliegen und die in Ihrer Neigung zur Ebene der Papiere verstellbar ist, **dadurch gekennzeichnet, daß** an der Stützkurve (2) ein Kniehebel (6) befestigt ist, der zur Verstellung der Neigung der Stützkurve durch ein selbsthemmendes Getriebe (5,7) schwenkbar ist.

2. Friktionsanleger nach Anspruch 1, **dadurch gekennzeichnet, daß** das Getriebe durch eine Spindel (7) und eine Spindelmutter (5) gebildet ist, die an dem freien Ende des Kniehebels (6) um eine Achse schwenkbar gelagert ist, die senkrecht zu der Achse der Spindel (7) verläuft.

3. Friktionsanleger nach Anspruch 2, **dadurch gekennzeichnet, daß** das andere, nicht der Lagerung der Spindelmutter (5) dienende Ende des Kniehebels (6) an einem zur Verstellung der Neigung der Stützkurve (2) schwenkbar gelagerten Hebelarm (16) ebenfalls schwenkbar gelagert ist.

4. Friktionsanleger nach Anspruch 3, **dadurch gekennzeichnet, daß** die ortsfeste Lagerung der Spindel (7) in der Schwenkachse (4) des Hebelarmes (16) liegt.

5. Friktionsanleger nach einem oder mehreren der vorstehenden Ansprüche 2 bis 4, **dadurch gekennzeichnet, daß** die Stützkurve (2) zusammen mit dem Getriebe (5,7) und Lagerungen in Richtung der Achse der Spindel (7) verstellbar ist.

## Claims

1. Friction feeder for paper stacks or the like with a friction conveyor belt (15) below the paper stack (19) and a support curve (2) on which the back of the papers in the stack engage and which can be adjusted in its inclination to the plane of the papers, **characterized in that** to the support curve (2) is fixed a toggle lever (6), which is pivotable by a self-locking gear (5, 7) for adjusting the inclination of the support curve.

2. Friction feeder according to claim 1, **characterized in that** the gear is formed by a spindle (7) and a spindle nut (5), which is pivotably mounted about an axis at the free end of the toggle lever (6) and which runs perpendicular to the axis of the spindle (7).

3. Friction feeder according to claim 2, **characterized in that** the other end of the toggle lever (6) not used for bearing the spindle nut (5) is also pivotably mounted on a lever arm (16) pivotably mounted for adjusting the inclination.

4. Friction feeder according to claim 3, **characterized in that** the fixed bearing of the spindle (7) is in the pivot pin (4) of lever arm (16).

5. Friction feeder according to one or more of the preceding claims 2 to 4, **characterized in that** the support curve (2) together with the gear (5, 7) and the bearings can be adjusted in the direction of the axis of spindle (7).

## Revendications

1. Dispositif d'alimentation à friction pour pile de papiers ou similaire, avec une courroie d'alimentation à friction (15) au-dessous de la pile de papiers (19) et un appui incurvé (2) contre lequel les papiers de la pile viennent en appui avec leur envers et dont l'inclinaison par rapport au plan des papiers peut être réglée, **caractérisé en ce qu'**un levier coudé (6) est fixé à l'appui incurvé (2), levier qui peut être orienté par l'intermédiaire d'un mécanisme autobloquant (5, 7) pour régler l'inclinaison de l'appui incurvé.

2. Dispositif d'alimentation à friction selon la revendication 1, **caractérisé en ce que** le mécanisme est constitué d'une broche (7) et d'un écrou de broche (5) qui est monté de façon pivotante sur l'extrémité libre du levier coudé (6) autour d'un axe qui est perpendiculaire à l'axe de la broche (7).

3. Dispositif d'alimentation à friction selon la revendication 2, **caractérisé en ce que** l'autre extrémité du levier coudé (6) ne servant pas au logement de l'écrou de broche (5) est montée également de façon pivotante sur un bras de levier (16) logé de façon pivotante et servant au réglage de l'inclinaison de l'appui incurvé (2).

4. Dispositif d'alimentation à friction selon la revendication 3, **caractérisé en ce que** le logement fixe de la broche (7) se trouve dans l'axe de pivotement (4) du bras de levier (16).

5. Dispositif d'alimentation à friction selon l'une quelconque ou plusieurs des revendications précédentes 2 à 4, **caractérisé en ce que** l'appui incurvé (2) peut être réglé en direction de l'axe de la broche (7) avec le mécanisme (5, 7) et les logements.
